# EUROPÄISCHE PATENTSCHRIFT

(11) **EP 0 707 108 B1**
(45) Veröffentlichungstag und Bekanntmachung des Hinweises auf die Patenterteilung: **10.05.2000**
(21) Anmeldenummer: 95113858.5
(22) Anmeldetag: 04.09.1995
(51) Int. Cl.: D07B 1/16

(54) **Kunststoff-Einlage für ein Drahtseil**
Plastic insert for wire rope
Pièce intercalaire en plastique pour câble métallique

(30) Priorität: 11.10.1994 CH 304894
(43) Veröffentlichungstag der Anmeldung: 17.04.1996
(73) Patentinhaber: FATZER AG, CH-8590 Romanshorn (CH)
(72) Erfinder: Kopanakis, Georg A., D-79761 Waldshut-Tiengen (DE)
(74) Vertreter: Bosshard, Ernst

(56) Entgegenhaltungen:
- DE-A- 3 149 783
- DE-U- 9 010 258

## Beschreibung

Die Erfindung bezieht sich auf ein Stahldraht-Litzenseil nach dem Oberbegriff des Patentanspruches 1.

Bei Drahtseilen strebt man einen möglichst geringen Durchmesser an. Je kompakter der Seilaufbau mit mehreren Litzen ausgeführt wird, um so geringer wird die Wandstärke von Einlagen-Mittelstücken, welche die Litzen gegenseitig distanzieren. Im Betrieb ist dieses Mittelstück indessen hohen Beanspruchungen ausgesetzt. Dabei wirken auf diese Einlagen mehrere Kraftkomponenten ein mit zum Teil wechselnder Kraftrichtung, insbesondere Druck-, Biege- und Torsionskräfte.

Die deutsche Offenlegungsschrift DE-A-31 49 783 - von der im Oberbegriff ausgegangen ist - zeigt ein Drahtseil mit mehreren, um ein rundes Kernseil herum angeordneten Strängen. Zwischen den Strängen ist je ein biegsames Einlageelement angeordnet. Der Kopf dieser Einlageelemente ist gewölbt und der Mittelteil ist an den Umkreis des Drahtseiles angepasst. Der Fuss dieser Einlageelemente weist je eine konkave Wölbung auf und liegt gegen das im Querschnitt runde Kernseil an. Zwei drahtförmige Verstärkungskerne sind in die Einlageelemente integriert.

Aus dem deutschen Gebrauchsmusters DE-U-90 10 258 geht eine textile Flächenbahn hervor zur Verstärkung von Kunststoffteilen. Dabei wird eine geringe Dehnung (Crimp) sowohl in Kett- als auch in Schussrichtung angestrebt.

Mit der Erfindung soll die Aufgabe gelöst werden, das Mittelstück dieser Kunststoff-Einlage so zu verstärken, dass es den bei der Seil-Herstellung wendelförmigen Verformung und den im Betrieb auftretenden hohen Beanspruchungen standzuhalten vermag und das Seil eine lange Lebensdauer hat.

Diese Aufgabe wird durch die im Kennzeichen des Patentanspruches 1 genannten Merkmale gelöst.

Im Gegensatz zur Beimischung einzelner Fasern zur Verstärkung der Einlagen, beispielsweise Kohlenstoff-Fasern zum Einlagen-Kunststoff-Material hat das als Gewebe ausgebildete flächige Einlagematerial den Vorteil, dass es genau an den am meisten beanspruchten Stellen angebracht und in das Einlagematerial integriert werden kann, wobei es mit diesem unlösbar verbunden ist. Diese unlösbare Verbindung kommt dadurch zustande, dass das Vestärkungsgewebe zusammen mit dem Werkstoff der Einlage zu einer Einheit extrudiert wird.

Die lange Lebensdauer des Seiles wird zusätzlich zur Gewebeeinlage noch dadurch unterstützt, dass die Fussteile der Einlagen am Fussteil je eine Keilform haben, wodurch sich eine verbesserte Flexibilität des Seiles ergibt, sodass die bei Seilbiegungen unvermeidliche Ausgleichsverschiebungen der Drahtlitzen leichter stattfinden kann und sich dadurch die Kraftkonzentration der Litzen auf die Einlagen besser verteilt.

In der Zeichnung sind Ausführungsbeispiele des Erfindungsgegenstandes dargestellt. Es zeigen:
- Fig. 1: einen Querschnitt durch ein Stahldraht-Litzenseil mit zwischen den Drahtlitzen eingelegten Kunststoff-Einlagen
- Fig. 2: eine einzelne, bandförmige Einlage in isometrischer Darstellung
- Fig. 3: einen Querschnitt durch eine Einlage mit beidseitiger Gewebeverstärkung

Die in Fig. 1 dargestellte Stahldraht-Litzenseil 1 mit einem kreisrunden Umkreis 14 enthält sechs wendelförmig verlaufende Drahtlitzen 2. Zwischen je zwei benachbarten Drahtlitzen 2 befindet sich eine aus Kunststoff bestehende Einlage 4. Diese Einlagen 4 haben je einen keilförmigen Fussteil 8 mit einem sich nach aussen öffnenden Winkel von 60°, einen Kopfteil 6 und einen dazwischen liegenden stegförmigen Mittelteil 7. Die Fussteile 8 enthalten beidseitig je eine Schrägfläche 15 unter Bildung einer Keilform. Die Fussteile 8 liegen um ein freies Zentrum 12 herum gegeneinander an. Die Querschnitte des Kopf- oder Fussteiles 6, 8 sind gegenüber dem Mittelteil 7 verdickt. Der Mittelteil 7 enthält-im Querschnitt gesehen - zwei sich gegenüberliegende konkave Wölbungen 9, deren Radius dem Umkreis-Radius der Drahtlitzen 2 entspricht. Je zwei benachbarte Drahtlitzen 2 liegen somit gegen den gewölbten Mittelteil 7 an und werden durch diesen voneinander distanziert.

Zur Verbesserung der Festigkeitswerte der Einlagen 4, 4' werden diese mindestens im Bereich des Mittelteiles 7 beidseits mit einem Gewebe 16 verstärkt. Das sich je nahe der Oberfläche befindliche Gewebe 16 ist mit dem Material der Einlage 4 unlösbar verbunden, ist also in dieses integriert. Das Gewebe besteht vorzugsweise aus Kunststoffasern, aus Glasfasern oder Naturfasern.

Die Einlagen 4, 4' bestehen vorzugsweise aus einem extrudierten Kunststoff-Bandprofil. Als Material für die Einlagen 4, 4' ist besonders glasfaserverstärktes Epoxy-Vinylexerharz oder Polyaethylen geeignet.

Eine Ausführungsvariante besteht darin, dass sich die Gewebeeinlage 16' in der Symmetrie-Ebene der Einlage 4' befindet. Die Gewebeeinlage 16' ist kürzer als die Gesamthöhe der Einlage.

Als weitere Ausführungsvariante könnte das Gewebe auch über den Kopf- und/oder den Fussteil gewickelt sein.

Zur weiteren Verstärkung der Einlagen 4, 4' ist es möglich diese zusätzlich mit Längsfasern oder Faserstücken zu versehen.

Bei der Herstellung wird das Verstärkungsgewebe 16 zusammen mit dem Werkstoff der Einlage extrudiert, sodass eine unlösbare Einheit entsteht.
Im fertigen Seil verlaufen die Einlagen 6 zusammen mit den Drahtlitzen wendelförmig.

## Patentansprüche

1. Stahldraht-Litzenseil mit sechs wendelförmig verseilten Drahtlitzen, wobei zwischen je zwei benachbarten Drahtlitzen (2) eine sich je über die Seillänge erstreckende bandförmige Einlage (4) aus Kunststoff vorhanden ist, mit einem Kopfteil (6), einem Fussteil (8) und einem dazwischen liegenden Mittelteil (7), wobei der Mittelteil (7) im Querschnitt zwei sich gegenüberliegende, den Querschnitt einschnürende, konkave Wölbungen (9) enthält, gegen welche die Drahtlitzen (2) anliegen, die Kopfteile (6) je am Umkreis (14) des Seiles endigen und die Fussteile (8) untereinander unverbunden sind und wobei in der Einlage (4) ein Verstärkungselement integriert ist, dadurch gekennzeichnet, dass die Fussteile (8) je eine Keilform mit einem sich je nach der Seilaussenseite öffnenden Winkel von 60° bilden, dass die inneren Enden der Fussteile (8) einen zentralen Hohlraum (12) begrenzen und dass als Verstärkungselement ein Kunststoff- oder Glasfaser-Gewebe (16) zusammen mit dem Werkstoff der Einlage (4) zu einer Einheit extrudiert ist, wobei das Gewebe (16) beidseits des konkaven Mittelteiles (7) oder in der Symmetrie-Ebene angeordnet ist.

2. Stahldraht-Litzenseil nach Anspruch 1, dadurch gekennzeichnet, dass der Kopfteil (6) und/oder der Fussteil (8) durch Längsfasern oder Faserstücke verstärkt ist bzw. sind.

## Claims

1. Stranded wire rope or cable having six stranded wire rope elements, whereby between each of this two neighbouring stranded wire rope elements (2) is a insert mean (4), comprise a ribbon or tape made of plastics extending longitudinally the rope or cable having a head portion (6), a base portion (8) and further having an intermediate portion (7), between said head and base portions wherein the intermediate portion (7) in cross-section contains two opposite concave depressions (9), said depressions engaging against adjacent rope elements (2), whereby the head portions (6) terminate at a outer diametrical circle (14) of the rope or cable and the base portions (8) are separated from each other, wherein in the insert mean is a reinforcement element integrated, characterised in that the head portions form each a wedge with one at the outer side opening angle of 60°, so that the inner ends of the base portions limit the central line (12) and that as a reinforcement element a plastic material or a fibreglass fabric (16) is extruded together with the construction material of the insert mean, whereby the fabric (16) is arranged on both sides of the concave intermediate portion (7) or in the plane of symmetry.

2. Stranded wire rope or cable after claim 1, characterised in that the head portion (6) and/or the base portion (8) are reinforced with longitudinal fibres or fibre pieces.

## Revendications

1. Câble a torons en fil d'acier comprenant six torons en fil câblés en hélice, dans lequel, dans chaque intervalle entre deux torons en fil (2) voisins, est placée une insertion (4) en matière plastique en forme de bande, qui s'étend sur la longueur du câble, et qui comprend une partie de tête (6), une partie de pied (8) et une partie centrale (7) interposée, dans lequel la partie centrale (7) présente, en section transversale, deux courbures concaves (9), mutuellement opposées, qui étranglent la section, et contre lesquelles les torons en fil (2) sont appuyés, les parties de tête (6) se terminant chacune au niveau de la circonférence (14) du câble et les parties de pied (8) n'étant pas assemblées entre elles, et dans lequel un élément de renforcement est intégré dans l'insertion (4), caractérisé en ce que les parties de pied (8) forment chacune une forme de coin ayant un angle de 60° qui s'ouvre vers le côté extérieur du câble, en ce que les extrémités intérieures des parties de pied (8) délimitent une cavité centrale (12) et en ce qu'en tant qu'élément de renforcement, un tissu (16) en matière synthétique ou en fibres de verre est extrudé conjointement avec la matière de l'insertion (4) pour former une unité, le tissu (16) étant disposé des deux côtés de la partie centrale concave (7) ou dans le plan de symétrie.

2. Câble à torons en fil d'acier selon la revendication 1, caractérisé en ce que la partie de tête (6) et/ou la partie de pied (8) est ou sont renforcée(s) par des fibres longitudinales ou par des morceaux de fibres.
